# FASCICULE DE BREVET EUROPEEN

(11) **EP 0 609 762 B1**
(45) Date de publication et mention de la délivrance du brevet: **03.05.2000**
(21) Numéro de dépôt: 94101110.8
(22) Date de dépôt: 26.01.1994
(51) Int. Cl.: H05B 6/68, H05B 6/80

(54) **Procédé de commande de cuisson d'un appareil de cuisson comportant un dispositif de dorage et un dispositif de génération d'énergie micro-ondes**
Verfahren zum Steuern des Kochvorganges in einem Kochgerät mit bräunung- und mikrowellenerzeugenden Vorrichtungen
Method for controlling the cooking in a cooking apparatus having browning- and microwave generating devices

(30) Priorité: 02.02.1993 FR 9301114
(43) Date de publication de la demande: 10.08.1994
(73) Titulaire: MOULINEX S.A., F-93170 Bagnolet (FR)
(72) Inventeur: De Matteis, Michel Guy, F-14160 Cambes en Plaine (FR); Guilgue, Jean-Louis Marcel René, F-14440 Beny-sur-Mer (FR)
(74) Mandataire: May, Hans Ulrich, Dr.

(56) Documents cités:
- EP-A- 0 066 637
- DE-A- 3 701 308
- GB-A- 2 245 993
- US-A- 4 396 817
- US-A- 4 517 429

## Description

La présente invention concerne un procédé de commande d'un appareil de cuisson comprenant une cavité de cuisson comportant un dispositif de dorage des aliments à résistance électrique placé à l'intérieur de ladite cavité et un dispositif de génération d'énergie micro-ondes placé à l'extérieur de la cavité de cuisson et susceptible d'alimenter ladite cavité en énergie micro-ondes, un circuit d'alimentation pour alimenter le dispositif de dorage et le dispositif de génération d'énergie micro-ondes, des moyens de sélection permettant de sélectionner une séquence de chauffage, ladite séquence de chauffage faisant intervenir au moins le dispositif de dorage, de sélectionner la nature et le poids de l'aliment, et des moyens de commande qui activent le circuit d'alimentation électrique en fonction des informations issues des moyens de sélection, lesdits moyens de commande comprenant des premiers moyens de calcul pour déterminer une valeur de pente, une mémoire de stockage recevant les informations issues des moyens de sélection et un micro-processeur fournissant des signaux appliqués au circuit d'alimentation en fonction des informations contenues dans ladite mémoire de stockage.

Dans les appareils de cuisson connus de ce genre et dont un type d'appareil est décrit dans le document EP-A-0 066 637, lorsqu'un aliment est placé à l'intérieur de la cavité de cuisson, un utilisateur commence une séquence de chauffage en sélectionnant une fonction déterminée de chauffage, une famille d'aliments ainsi que son poids et, ensuite en appuyant sur un bouton, il déclenche ladite séquence de chauffage. Les moyens de commande déterminent la séquence de chauffage (dispositif de dorage et/ou dispositif de génération d'énergie micro-ondes) calculant ainsi le temps de chauffage de l'appareil de cuisson pour que l'aliment subisse le meilleur traitement possible.

Or une famille d'aliments regroupe généralement plusieurs types d'aliments. La famille VOLAILLES regroupe, par exemple, les poulets, canards, pintades, cailles, faisans... Les moyens de commande après analyse de la famille sélectionnée, déterminent une séquence de chauffage qui est adaptée à la population moyenne de la famille d'aliments et non à chaque type d'aliment. Par ailleurs, pour des aliments de faible poids et dont la séquence de chauffage fait intervenir au moins le dispositif de dorage, la séquence de chauffage calculée par les moyens de commande permet d'obtenir soit un aliment trop doré mais pas assez cuit, soit un aliment trop cuit mais pas assez doré. La séquence de chauffage calculée ne répond donc jamais exactement aux désirs de l'utilisateur, à savoir l'obtention d'un aliment suffisamment cuit et doré quels que soient le type et le poids de l'aliment à traiter.

Le but de l'invention est de remédier, aux inconvénients précités en mettant en oeuvre un procédé de commande d'un appareil de cuisson qui, en tenant compte du type et du poids de l'aliment à traiter, détermine la séquence de chauffage optimale sélectionnée par l'utilisateur pour obtenir un aliment suffisamment cuit et doré.

Selon une première caractéristique de l'invention, la mémoire de stockage contient :
- des indices i correspondant à des séquences de chauffage ;
- des numéros de codes αᵢ correspondant chacun à un type d'aliment particulier pour un indice i déterminés, et délimités, pour chaque indice i, entre une valeur inférieure mi et une valeur supérieure Mᵢ ;
- des tableaux de valeurs correspondant à des coefficients de pente kmᵢ et kMᵢ de courbes d'optimisation de chauffage d'un aliment qui sont prédéterminées en fonction des indices i, et qui représentent le temps de chauffage de l'appareil de cuisson en fonction du poids de l'aliment, lesdits coefficients correspondant respectivement à des valeurs de pente minimum et maximum desdites courbes ;
- un tableau de valeurs de coefficients aᵢ pour chaque indice i ;
- une valeur seuil de poids Po correspondant à une valeur déterminée d'abscisse des courbes d'optimisation en dessous de laquelle, pour une séquence de chauffage faisant intervenir au moins le dispositif de dorage, les moyens de commande calculant le temps de chauffage prennent en considération un coefficient de pondération dont la valeur est déterminée par le produit du coefficient aᵢ par la valeur seuil de poids Pₒ ;
- les premiers moyens de calcul déterminant une valeur de pente optimum Kᵢ définie par la relation :
- et les moyens de commande comprennent des deuxièmes moyens de calcul pour, d'une part, comparer le poids de l'aliment sélectionné avec la valeur seuil de poids Po et, d'autre part, calculer en fonction du résultat de la comparaison des poids, pour une séquence de chauffage faisant intervenir au moins le dispositif de dorage, le temps de chauffage T de l'appareil de cuisson de la manière suivante :
- si le poids de l'aliment est inférieure ou égal à la valeur seuil de poids Pₒ, le temps de chauffage T est défini par la relation :${\text{T = (K}}_{\text{i}} {\text{-a}}_{\text{i}} {\text{) P + a}}_{\text{i}} {\text{P}}_{\text{o}}$
- si le poids de l'aliment est supérieur à la valeur seuil du poids Pₒ, le temps de chauffage T est défini par la relation${\text{T = K}}_{\text{i}} \text{P}$

Grâce à l'appareil de chauffage selon l'invention, la pluralité des codes sélectionnables favorisent l'affinage des courbes d'optimisation de chauffage permettant ainsi de calculer, avec une plus grande précision, le temps de chauffage de l'appareil de cuisson. D'autre part, pour des séquences de chauffage faisant intervenir le dispositif de dorage, il est indispensable de tenir compte du poids de l'aliment. C'est pourquoi, avec le contrôle du poids de l'aliment par rapport à un poids de seuil déterminé, on agit sur le temps de chauffage de l'appareil de cuisson qui, si le poids de l'aliment est inférieur au poids de seuil P_{O}, varie de façon non linéaire en fonction du poids de l'aliment, et si le poids de l'aliment est supérieur au poids de seuil P₀, varie de façon linéaire en fonction du poids de l'aliment.

Les caractéristiques et avantages de l'invention ressortiront d'ailleurs de la description qui va suivre, pris à titre d'exemple non limitatif, en référence aux dessins dans lesquels :
- la figure 1 est une vue en plan en coupe d'un appareil de cuisson selon l'invention,
- la figure 2 est une représentation graphique de courbes d'optimisation de chauffage qui montrent, compte tenu d'une séquence de chauffage déterminée, le temps de chauffage de l'appareil de cuisson en fonction du poids de l'aliment sélectionné,
- la figure 3 est un schéma fonctionnel représentant le procédé de commande de cuisson de l'appareil de cuisson selon l'invention.

Selon la figure 1, un appareil de cuisson 1 tel qu'un four comprend une cavité de cuisson 2 comportant un dispositif de dorage 3 placé à l'intérieur de la cavité de cuisson 2 et un dispositif de génération d'énergie micro-ondes 4 placé à l'extérieur de la cavité de cuisson 2. Un circuit d'alimentation électrique non représenté et susceptible d'alimenter le dispositif de dorage 3 et le dispositif de génération d'énergie micro-ondes 4. La cavité de cuisson 2 est délimitée par une porte 5 représentée en pointillés et placée sur la face avant 6 de l'appareil de cuisson. Cette face avant 6 représentée partiellement comporte des moyens de sélection non représentés qui permettent de sélectionner une séquence de chauffage à effectuer sur un aliment 7, de sélectionner la nature 7 ainsi que le poids de l'aliment 7.

L'appareil de cuisson 1 comporte des moyens de commande non représentés qui comprennent, des premiers moyens de calcul pour déterminer une valeur de pente, une mémoire de stockage recevant des informations issues des moyens de sélection et, d'autre part, un micro-processeur fournissant des signaux appliqués au circuit d'alimentation en fonction des informations contenues dans la mémoire de stockage.

Selon la figure 2, une courbe d'optimisation 8 d'une séquence de chauffage d'un aliment faisant intervenir uniquement le dispositif de génération d'énergie micro-ondes représente le temps de chauffage T défini par exemple comme ordonnée en fonction du poids P de l'aliment défini par exemple comme abscisse. Une telle courbe est généralement de forme linéaire et est définie par la relation $\text{T = KP}$, où K représente la pente de la courbe.

Pour une séquence de chauffage faisant intervenir au moins le dispositif de dorage, des expériences sur des aliments placés dans un appareil de cuisson ont permis de définir en fonction de la nature et du poids de l'aliment une courbe d'optimisation 9 de ladite séquence de chauffage. Cette courbe 9 montre que, pour des aliments de faible poids, le dorage par le gril n'est pas proportionnel au temps de chauffage. Lors d'une séquence de chauffage faisant intervenir le dispositif de dorage et le dispositif de génération d'énergie micro-ondes, et pour des aliments dont le poids est P1, les aliments sont, soit bien rôtis mais trop cuits, point A de la courbe 9 ; soit bien cuits mais pas assez rôtis, point B de la courbe 8.

Pour tenir compte du type de l'aliment à traiter, la mémoire de stockage des moyens de commande contient :
- des indices i correspondant à des séquences de chauffage ;
- des numéros de codes αᵢ correspondant chacun à un type d'aliment particulier pour un indice i déterminé, et délimités, pour chaque indice i, entre une valeur inférieure mᵢ et une valeur supérieure Mᵢ ;
- des tableaux de valeurs correspondant à des coefficients de pentes kmᵢ et kMᵢ de courbes d'optimisation de chauffage d'un aliment qui sont prédéterminées en fonction des indices i, et qui représentent le temps de chauffage de l'appareil de cuisson en fonction du poids de l'aliment, lesdits coefficients correspondant respectivement à des valeur de pentes minimum et maximum desdites courbes ;
- un tableau de valeurs de coefficients aᵢ pour chaque indice i ;
- une valeur seuil de poids Po correspondant à une valeur déterminée d'abscisse des courbes d'optimisation en dessous de laquelle, pour une séquence de chauffage faisant intervenir au moins le dispositif de dorage, les moyens de commande calculant le temps de chauffage prennent en considération un coefficient de pondération dont la valeur est déterminée par le produit du coefficient aᵢ par la valeur seuil de poids P_{O} ; et les moyens de commande comprenant des deuxièmes moyens de calcul pour, d'une part, comparer le poids de l'aliment sélectionné avec la valeur seuil de poids P_{O} et, d'autre part, déterminer, en fonction du résultat de la comparaison des poids, le temps de chauffage de l'appareil de cuisson, les courbes d'optimisation de chauffage d'un aliment représentant en abscisse le poids de l'aliment et en ordonnée le temps de chauffage correspondant, au-delà de la valeur d'abscisse P_{O}, à des fonctions linéaires, et en dessous de ladite valeur P_{O}, pour une séquence de chauffage faisant intervenir au moins le dispositif de dorage, à des fonctions échantillonnées dont l'ordonnée à l'origine est différente de l'ordonnée à l'origine de celles des fonctions linéaires.

Grâce aux dites informations contenues dans la mémoire de stockage, les premiers moyens de calcul déterminent une valeur de pente Kᵢ de la courbe d'optimisation de la séquence de chauffage à calculer par la relation :

Comme illustré par la courbe 9 de la figure 2, l'abscisse Pₒ correspond au point d'inflexion des courbes d'optimisation de cuisson de différents types d'aliments, le tronçon de courbe de coordonnées inférieures à Pₒ correspondant à une séquence de chauffage avec au moins le dispositif de dorage.

La valeur seuil de poids Po est sensiblement égale à 400 g.

Si le poids de l'aliment sélectionné est inférieur ou égal au seuil de poids Pₒ, le temps de chauffage T est défini par la relation :${\text{T = (K}}_{\text{i}} {\text{-a}}_{\text{i}} {\text{) P + a}}_{\text{i}} {\text{P}}_{\text{o}}$

Si le poids de l'aliment est supérieur ou égal au seuil de poids Pₒ, le temps de chauffage T est défini par la relation : ${\text{T = K}}_{\text{i}} \text{P}$

Pour éviter que les temps de chauffage calculés soient néfastes à un bon fonctionnement dudit appareil de cuisson, la mémoire de stockage contient, pour chaque séquence de chauffage un temps maximum de chauffage à ne pas dépasser et les moyens de commande comportent des troisièmes moyens de calcul qui, d'une part, comparent le temps de chauffage calculé par les deuxièmes moyens de calcul avec le temps maximum de chauffage pour une séquence de chauffage déterminée et, d'autre part, en fonction du résultat issu des troisièmes moyens de calcul, déclenchent, soit un message d'erreur si le temps calculé est supérieur au temps maximum, soit la séquence de chauffage de durée correspondant au temps de chauffage T calculé par les moyens de commande.

Afin d'illustrer le fonctionnement du four, on a représenté en la figure 3 un organigramme correspondant au procédé de commande de la cuisson d'un aliment.

Au cours d'une première opération, après que l'utilisateur ait placé un aliment à traiter dans la cavité de cuisson, l'utilisateur sélectionne une séquence de chauffage, le poids de l'aliment et un numéro de code αᵢ correspondant à l'aliment particulier à traiter. Ensuite, il appuie sur un bouton de démarrage pour déclencher le fonctionnement de l'appareil de cuisson. Au cours d'une deuxième opération, les informations saisies par l'utilisateur sont transmises aux moyens de commande qui, compte tenu des informations stockées dans la mémoire de stockage, déterminent la valeur de pente Kᵢ de la courbe d'optimisation de la séquence de chauffage sélectionnée.

Ensuite, au cours d'une troisième opération, les moyens de commande effectuent un test sur le poids de l'aliment à traiter par rapport à la valeur seuil de poids Pₒ. Dans un premier cas, si la séquence de chauffage sélectionnée fait intervenir au moins le dispositif de dorage et si le poids de l'aliment à traiter est inférieur au seuil de poids Po, les moyens de commande déterminent le temps de chauffage T par la relation :${\text{T = (K}}_{\text{i}} {\text{- a}}_{\text{i}} {\text{) P + a}}_{\text{i}} {\text{P}}_{\text{o}}$

Dans un second cas, si la séquence de chauffage sélectionnée fait intervenir le dispositif de dorage et le dispositif de génération d'énergie micro-ondes et si le poids de l'aliment à traiter est supérieur au seuil de poids Po, les moyens de commande déterminent le temps de chauffage T par la relation :${\text{T = K}}_{\text{i}} \text{P}$

Dans chacun des deux cas, les moyens de commande comparent d'abord le temps de chauffage calculé correspondant à une valeur optimale de temps de chauffage avec le temps maximum de chauffage contenu dans la mémoire de stockage et ensuite déclenchent ou non l'activation du circuit d'alimentation du dispositif de dorage et du dispositif de génération d'énergie micro-ondes.

Ainsi, le procédé selon l'invention offre l'avantage d'obtenir une cuisson automatique de l'aliment grâce à la précision concernant la nature de l'aliment. De plus, compte tenu de la séquence de chauffage sélectionnée et du poids de l'aliment, on affine la courbe d'optimisation en se rapprochant d'une courbe idéale d'optimisation, ladite courbe obtenue permettant de répondre à l'attente de chaque utilisateur.

## Revendications

1. Procédé de commande d'un appareil de cuisson (1) comprenant une cavité de cuisson (2) comportant un dispositif de dorage (3) des aliments à résistance électrique placé à l'intérieur de ladite cavité (2) et un dispositif de génération d'énergie micro-ondes (4) placé à l'extérieur de la cavité de cuisson (2) et susceptible d'alimenter ladite cavité en énergie micro-ondes, un circuit d'alimentation électrique pour alimenter le dispositif de dorage (3) et le dispositif de génération d'énergie micro-ondes (4), des moyens de sélection permettant de sélectionner une séquence de chauffage à effectuer dur un aliment, ladite séquence faisant intervenir au moins le dispositif de dorage, de sélectionner la nature et le poids de l'aliment et des moyens de commande qui activent le circuit d'alimentation électrique en fonction des informations issues des moyens de sélection, lesdits moyens de commande comprenant, des premiers moyens de calcul pour déterminer une valeur de pente, une mémoire de stockage recevant les informations issues des moyens de sélection, et un micro-processeur fournissant des signaux appliqués au circuit d'alimentation en fonction des informations contenues dans la mémoire de stockage,
**caractérisé en ce que** la mémoire de stockage contient :
- des indices i correspondant à des séquences de chauffage ;
- des numéros de codes αᵢ correspondant chacun à un type d'aliment particulier pour un indice i déterminé, et délimités, pour chaque indice i, entre une valeur inférieure mᵢ et une valeur supérieure Mᵢ ;
- des tableaux de valeurs correspondant à des coefficients de pente kmᵢ et kMᵢ de courbes d'optimisation de chauffage d'un aliment qui sont prédéterminées en fonction des indices i, et qui représentent le temps de chauffage de l'appareil de cuisson en fonction du poids de l'aliment, lesdits coefficients correspondant respectivement à des valeurs de pente minimum et maximum desdites courbes ;
- un tableau de valeurs de coefficients aᵢ pour chaque indice i ;
- une valeur seuil de poids Po correspondant à une valeur déterminée d'abscisse des courbes d'optimisation en dessous de laquelle, pour une séquence de chauffage faisant intervenir au moins le dispositif de dorage, les moyens de commande calculant le temps de chauffage prennent en considération un coefficient de pondération dont la valeur est déterminée par le produit du coefficient aᵢ par la valeur seuil de poids Pₒ ;
- les premiers moyens de calcul déterminent une valeur de pente optimum Kᵢ définie par la relation :
- et les moyens de commande comprennent des deuxièmes moyens de calcul pour, d'une part, comparer le poids de l'aliment sélectionné avec la valeur seuil de poids Po et, d'autre part, calculer en fonction du résultat de la comparaison des poids, pour une séquence de chauffage faisant intervenir au moins le dispositif de dorage, le temps de chauffage T de l'appareil de cuisson de la manière suivante :
- si le poids de l'aliment est inférieure ou égal. à la valeur seuil de poids Pₒ, le temps de chauffage T est défini par la relation :${\text{T = (K}}_{\text{i}} {\text{-a}}_{\text{i}} {\text{) P + a}}_{\text{i}} {\text{P}}_{\text{o}}$
- si le poids de l'aliment est supérieur à la valeur seuil de poids Pₒ, le temps de chauffage T est défini par la relation${\text{T = K}}_{\text{i}} \text{P}$

2. Procédé de commande d'un appareil de cuisson selon la revendication 1,
**caractérisé en ce que** la valeur seuil de poids Po est sensiblement égale à 400 g.

3. Procédé de commande d'un appareil de cuisson selon la revendication 1 ou 2
**caractérisé en ce que** la mémoire de stockage contient, pour chaque séquence de chauffage, un temps maximum de chauffage à ne pas dépasser, et en ce que les moyens de commande comportent des troisièmes moyens de calcul qui, d'une part, comparent le temps de chauffage T calculé par les deuxièmes moyens de calcul avec le temps maximum de chauffage pour une séquence de chauffage déterminée et, d'autre part, en fonction du résultat issu desdits troisièmes moyens de calcul, déclenchent soit un message d'erreur si le temps calculé est supérieur au temps maximum, soit une séquence de chauffage de durée correspondant au temps de chauffage T calculé par les moyens de commande.

4. Procédé de commande d'un appareil de cuisson selon l'une quelconque des revendications 1 à 3,
**caractérisé en ce qu'**il comprend une première opération dans laquelle, d'une part, on sélectionne une séquence de chauffage, le poids de l'aliment et un numéro de code αᵢ, et d'autre part, on déclenche le démarrage de l'appareil de cuisson, une deuxième opération dans laquelle les moyens de commande calculent ladite valeur de pente optimum Kᵢ de la courbe d'optimisation de la séquence de chauffage sélectionnée en fonction du numéro de code αᵢ, des valeurs mᵢ et Mᵢ et des valeurs kmᵢ et kMᵢ, et une troisième opération dans laquelle les moyens de commande comparent le poids sélectionné avec une valeur seuil de poids Pₒ contenue dans la mémoire de stockage et déterminent, en fonction du poids de l'aliment, une valeur optimale du temps de chauffage T de l'appareil de cuisson.

## Claims

1. Method of controlling a cooking appliance (1) comprising a cooking cavity (2) having a food browning device (3) with an electric element placed within the said cavity (2) and a microwave energy generating device (4) placed outside the cooking cavity (2) and able to supply the said cavity with microwave energy, an electrical supply circuit for supplying the browning device (3) and the microwave energy generating device (4), selection means for selecting a heating sequence to be effected on a food, the said sequence involving at least the browning device, for selecting the nature and weight of the food, and control means which activate the electrical supply circuit according to information coming from the selection means, the said control means comprising first calculation means for determining a gradient value, a storage memory receiving the information issuing from the selection means, and a microprocessor supplying signals applied to the supply circuit according to the information contained in the storage memory,
characterised in that the storage memory contains:
- indices i corresponding to heating sequences;
- code numbers αᵢ each corresponding to a particular type of food for a given index i, and delimited, for each index i, between a lower value mᵢ and an upper value Mᵢ;
- tables of values corresponding to gradient coefficients kmᵢ and kMᵢ of heating optimisation curves for a food which are predetermined according to the indices i, and which represent the heating time of the cooking appliance as a function of the weight of the food, the said coefficients corresponding respectively to minimum and maximum gradient values of the said curves;
- a table of values of coefficients aᵢ for each index i;
- a weight threshold value Po corresponding to a given X-axis value for the optimisation curves below which, for a heating sequence involving at least the browning device, the control means calculating the heating time take into consideration a weighting coefficient whose value is determined by the product of the coefficient aᵢ and the weight threshold value Pₒ;
- the first calculation means determine an optimum gradient value Kᵢ defined by the equation:
- and the control means comprise second calculation means for on the one hand comparing the weight of the food selected with a weight threshold value Po and on the other hand calculating, according to the result of the comparison of the weights, for a heating sequence involving at least the browning device, the heating time T of the cooking appliance in the following manner:
- if the weight of the food is less than or equal to the weight threshold value Pₒ, the heating time T is defined by the equation:${\text{T = (K}}_{\text{i}} {\text{- a}}_{\text{i}} {\text{) P + a}}_{\text{i}} {\text{P}}_{\text{o}}$
- if the weight of the food is greater than the weight threshold value Pₒ, the heating time T is defined by the equation${\text{T = K}}_{\text{i}} \text{P}$

2. A method of controlling a cooking appliance according to Claim 1,
characterised in that the weight threshold value Po is substantially equal to 400 g.

3. Method of controlling a cooking appliance according to Claim 1 or 2,
characterised in that the storage memory contains, for each heating sequence, a maximum heating time not to be exceeded, and in that the control means have third calculation means which on the one hand compare the heating time T calculated by the second calculation means with the maximum heating time for a given heating sequence and on the other hand, according to the result issuing from the said third calculation means, trigger either an error message if the time calculated is greater than the maximum time or a heating sequence with a duration corresponding to the heating time T calculated by the control means.

4. Method of controlling a cooking appliance according to any one of Claims 1 to 3,
characterised in that it comprises a first operation in which on the one hand a heating sequence, the weight of the food and a code number αᵢ are selected, and on the other hand the start-up of the cooking appliance is triggered, a second operation in which the control means calculate the said optimum gradient value Kᵢ of the optimisation curve of the heating sequence selected according to the code number αᵢ, values mᵢ and Mᵢ and values kmᵢ and kMᵢ, and a third operation in which the control means compare the weight selected with a weight threshold value Pₒ contained in the storage memory and determine, according to the weight of the food, an optimum value of the heating time T of the cooking appliance.

## Patentansprüche

1. Verfahren zum Steuern eines Kochgerätes (1) mit einem Kochraum (2) mit einer Bräunung von Nahrungsmitteln erzeugenden Vorrichtung (3) mit einem im Inneren des Kochraums (2) angeordneten elektrischen Widerstand und einer außerhalb des Kochraums (2) angeordneten mikrowellenerzeugenden Vorrichtung (4), welche den Kochraum mit Mikrowellenenergie speisen kann, einem elektrischen Speisekreis, um die bräunungerzeugende Vorrichtung (3) und die mikrowellenerzeugende Vorrichtung (4) zu speisen, Wahlvorrichtungen, welche die Auswahl einer für ein Lebensmittel anzuwendenden Erhitzungssequenz, die mindestens die bräunungerzeugende Vorrichtung einschaltet, die Auswahl der Art und des Gewichts des Lebensmittels und der Steuervorrichtungen gestatten, welche den elektrischen Speisekreis in Abhängigkeit von der von den Wahlvorrichtungen gelieferten Informationen aktivieren, wobei diese Steuervorrichtungen erste Rechenvorrichtungen, um einen Steigungswert zu bestimmen, einen Store-Speicher, der die von den Wahlvorrichtungen gelieferten Informationen empfängt, und einen Mikroprozessor umfassen, der dem Speisekreis Signale in Abhängigkeit von den im Store-Speicher enthaltenen Informationen liefert, **dadurch gekennzeichnet, daß** der Store-Speicher enthält:
- Indizes i, welche Erhitzungssequenzen entsprechen;
- Code-Zahlen αᵢ, die jede für einen bestimmten Index i einem bestimmten Lebensmitteltyp entsprechen, wobei jeder Index i zwischen einem unteren Wert mᵢ und einem oberen Wert Mᵢ liegt;
- Werte-Tafeln, die Steigungskoeffizienten kmᵢ und kMᵢ von Optimierungskurven der Erhitzung eines Lebensmittels entsprechen, die in Abhängigkeit von Indizes i vorbestimmt sind und welche die Erhitzungszeit des Kochgeräts in Abhängigkeit vom Gewicht des Lebensmittels wiedergeben, wobei die Koeffizienten jeweils den Mindeststeigungswerten und maximalen Steigungswerten der Kurven entsprechen;
- eine Wertetafel von Koeffizienten aᵢ für jeden Index i;
- einen Gewichtsschwellenwert P₀ entsprechend einem bestimmten Wert der Abszisse von Optimierungskurven unterhalb dessen für eine Erhitzungssequenz, die mindestens die bräunungerzeugende Vorrichtung einschaltet, die Steuervorrichtungen, welche die Erhitzungszeit berechnen, einen Gewichtskoeffizienten in Betracht ziehen, dessen Wert durch das Produkt des Koeffizienten a mit dem Gewichtsschwellenwert P₀ bestimmt ist; - wobei die ersten Rechenvorrichtungen einen optimalen Steigungswert Kᵢ bestimmen, der definiert ist durch die Beziehung
- und die Steuervorrichtungen zweite Rechenvorrichtungen umfassen, um einerseits das gewählte Gewicht des Lebensmittels mit dem Gewichtsschwellenwert P₀ zu vergleichen und andererseits in Abhängigkeit vom Ergebnis des Vergleichs der Gewichte für eine Erhitzungssequenz, die mindestens die bräunungerzeugende Vorrichtung einschaltet, die Erhitzungszeit T des Kochgeräts auf folgende Weise zu berechnen:
- Wenn das Gewicht des Lebensmittels kleiner oder gleich dem Gewichtsschwellenwert P₀ ist, ist die Erhitzungszeit T definiert durch die Beziehung:${\text{T=(K}}_{\text{i}} {\text{-a}}_{\text{i}} {\text{)P+a}}_{\text{i}} {\text{P}}_{\text{0}}$
- Wenn das Gewicht des Lebensmittels größer als der Gewichtsschwellenwert P₀ ist, ist die Erhitzungszeit T definiert durch die Beziehung:${\text{T=K}}_{\text{i}} \text{P}$

2. Verfahren zum Steuern eines Kochgeräts nach Anspruch 1, **dadurch gekennzeichnet, daß** der Gewichtsschwellenwert P₀ im wesentlichen gleich 400 g ist.

3. Verfahren zum Steuern eines Kochgeräts nach dem Anspruch 1 oder 2, **dadurch gekennzeichnet, daß** der Store-Speicher für jede Erhitzungssequenz eine nicht zu überschreitende maximale Erhitzungsdauer enthält und daß die Steuerungsmittel dritte Rechenvorrichtungen umfassen, die einerseits die durch die zweiten Rechenvorrichtungen berechnete Erhitzungszeit T mit der maximalen Erhitzungszeit für eine bestimmte Erhitzungssequenz vergleichen und andererseits in Abhängigkeit von dem von den dritten Rechenvorrichtungen erhaltenen Ergebnis entweder eine Fehlermeldung auslösen, wenn die berechnete Zeit größer als die maximale Zeit ist, oder eine Erhitzungssequenz auslösen, deren Dauer der von den Steuervorrichtungen berechneten Erhitzungszeit T entspricht.

4. Verfahren zum Steuern eines Kochgeräts nach einem der Ansprüche 1 bis 4, **dadurch gekennzeichnet, daß** es eine erste Maßnahme umfaßt, in welcher einerseits eine Erhitzungssequenz, das Gewicht des Lebensmittels und eine Code-Zahl αᵢ ausgewählt werden und andererseits das Kochgerät eingeschaltet wird, eine zweite Maßnahme umfaßt, in der die Steuervorrichtungen den optimalen Steigungswert Kᵢ der gewählten Erhitzungssequenz berechnen in Abhängigkeit von der Code-Zahl αᵢ, den Werten mᵢ und Mᵢ und den Werten kmᵢ und kMᵢ, und eine dritte Maßnahme umfaßt, in welcher die Steuervorrichtungen das gewählte Gewicht mit einem im Store-Speicher enthaltenen Gewichtsschwellenwert P₀ vergleichen und in Abhängigkeit vom Gewicht des Lebensmittels einen Optimalwert der Erhitzungszeit T des Kochgeräts festlegen.
